# EUROPÄISCHE PATENTSCHRIFT

(11) **EP 0 531 477 B1**
(45) Veröffentlichungstag und Bekanntmachung des Hinweises auf die Patenterteilung: **19.07.1995**
(21) Anmeldenummer: 92906501.9
(22) Anmeldetag: 14.03.1992
(51) Int. Cl.: B21F 27/16

(54) **VORRICHTUNG ZUM HERSTELLEN VON GANZMETALL-FEDERKISSEN**
DEVICE FOR MANUFACTURING ALL-METAL SPRING-TYPE DIE CUSHIONS
DISPOSITIF DE FABRICATION DE PRESSES-TOLES A RESSORT TOUT-METAL

(30) Priorität: 25.03.1991 DE 4109738
(43) Veröffentlichungstag der Anmeldung: 17.03.1993
(73) Patentinhaber: Stop-Choc Schwingungstechnik GmbH & Co KG, D-71272 Renningen (DE)
(72) Erfinder: SCHAEFER, Lothar, D-7321 Birenbach (DE)
(74) Vertreter: Ostertag, Reinhard
(86) Internationale Anmeldenummer: EP9200564
(87) Internationale Veröffentlichungsnummer: WO9216321

(56) Entgegenhaltungen:
- DE-B- 1 078 525
- DE-B- 1 166 735

## Beschreibung

Die Erfindung betrifft eine Vorrichtung zum Herstellen von Ganzmetall-Federkissen aus Metallgewirkstücken.

Ganzmetall-Federkissen werden bisher folgendermaßen hergestellt: Auf einer Rundstrickmaschine wird der Metalldraht zu einem Schlauch gestrickt, der anschließend zu einem doppellagigen Band breitgelegt wird. Dieses wird mit einer transversalen Wellung (Gaufrierung) versehen. Vom gaufrierten Band werden Stücke vorgegebener Länge abgeschnitten und zu einem Wickel aufgerollt. Das Ende des Gewirkstückes wird durch Häkeln von Hand am Wickel festgelegt, und der so erhaltene Gewirkwickel wird von Hand in eine Preßform gesteckt und in einer Presse zusammengepresst, wobei die einzelnen Drähte der Gewirklagen in engen Reibschluß zueinander kommen und das Federkissen die jeweils gewünschte Endgeometrie erhält.

In der FR-A-1 064 768 ist die Herstellung derartiger Ganzmetallfederkissen zur Verwendung in Schwingungsdämpfern beschrieben.

Diese Art der Herstellung ist sehr zeitintensiv.

Durch die vorliegende Erfindung soll eine Vorrichtung zum Herstellen von Ganzmetall-Federkissen geschaffen werden, welche ein weitgehend automatisiertes Herstellen ohne menschliches Eingreifen ermöglicht, insbesondere das manuelle Einlegen der Gewirkwickel in die Preßform erübrigt.

Die Aufgabe ist erfindungsgemäß gelöst durch eine Herstellvorrichtung gemäß Anspruch 1.

Bei der erfindungsgemäßen Herstellvorrichtung erfolgt das Aufwickeln der Gewirkstücke im Inneren einer Wickelhülse, die zugleich als Einführhilfe für eine Preßhülse dient.

Damit kann der fertige Gewirkwickel einfach maschinell von der Wickelstation in die Preßstation übergeführt werden.

Vorteilhafte Weiterbildungen der Erfindung sind in Unteransprüchen angegeben.

Bei einer Vorrichtung gemäß Anspruch 2 hat man eine stets fest vorgegebene, spielfreie Zuordnung zwischen der Innenfläche der Wickelhülse und der Innenfläche der Preßhülse. Auch benötigt man keine besonderen und präzise positionierenden Transportmittel zum Bewegen der Wickelhülse zwischen Wickelstation und Preßstation.

Eine Vorrichtung gemäß Anspruch 3 zeichnet sich durch einen besonders einfachen mechanischen Aufbau aus. Darüber hinaus hat man keinerlei Stoßstelle zwischen Wickeldorn und Preßdorn. Der Preßstempel kann einfach über den Wickeldorn hinwegbewegt werden.

Die Weiterbildung der Erfindung gemäß Anspruch 4 ist im Hinblick auf ein einfaches Antreiben des Wickeldornes von Vorteil.

Bei einer Vorrichtung gemäß Anspruch 5 kann man auf eine zwischen die obersten Lagen des Gewirkwickels zwischengewickelte Gegenelektrode verzichten, da der Schweißstrom zwangsläufig in radialer Richtung geführt wird. Eine derartige Gegenelektrode macht den mechanischen Aufbau der Vorrichtung komplizierter, da sie durch einen gesonderten Antrieb in axialer Richtung aus dem Gewirkwickel herausgezogen werden muß, bevor letzterer kompaktiert wird.

Auch die Weiterbildung der Erfindung gemäß Anspruch 6 dient dazu, ohne eine in den Wickel eingeschobene Gegenelektrode durch Mikroschweissungen das Gewirkstückende am Wickel festzulegen.

Mit der Weiterbildung der Erfindung gemäß Anspruch 7 wird einerseits ein besonders einfaches und leichtes Abstreifen des fertigen Gewirkwickels vom Aufwickeldorn erhalten. Darüber hinaus erleichtert es diese Weiterbildung auch, den Preßstempel unter geringem radialem Spiel über den Aufwickeldorn zu schieben.

Gemäß Anspruch 8 lassen sich aus dem Aufwickeldorn ausfahrbare Greifmittel auf besonders einfache Weise realisieren und betätigen.

Die Weiterbildung der Erfindung gemäß Anspruch 9 ist im Hinblick auf hohen Durchsatz der Herstellvorrichtung von Vorteil, da das Wickeln und Verschließen der Gewirkwickel und das Pressen in verschiedenen, räumlich getrennten Arbeitsstationen gleichzeitig durchgeführt werden kann.

Bei einer Vorrichtung gemäß Anspruch 10 kann eine Zuführschiene, über welche das Gewirkstück der Aufwickelstation zugeführt wird, raumfest angeordnet werden. Sie braucht beim Bewegen des Schrittschalttisches nicht aus der Schrittschalttischbahn herausbewegt zu werden.

Den gleichen Vorteil erhält man bei einer Vorrichtung gemäß Anspruch 11 auch für die Befestigungseinrichtung, die zur Aufwickelstation gehört.

Bei einer Vorrichtung gemäß Anspruch 12 erhält man gut reproduzierbare Mikroschweissungen zum Festlegen des Gewirkstückendes am Wickel auch bei schlecht leitendem und nicht sehr dicht gewickelten Metallgewirk. Dabei hat die Aufwickelstation insgesamt noch mechanisch übersichtlichen Aufbau, da die Gegenelektrode und der Aufwickeldorn in entgegengesetzter Richtung aus der beidseitig offenen Wickelhülse herausgezogen werden.

Bei einer Vorrichtung gemäß Anspruch 13 kann leicht vorgegeben werden, unter wieviele Lagen des Gewirks die Gegenelektrode in den Wickel gelegt wird.

Dabei kann man gemäß Anspruch 14 das Gewirkstückendes unter Berücksichtigung von Längenschwankungen des Gewirkstückes sehr präzise in unmittelbarer Nachbarschaft der Befestigungseinrichtung positionieren.

Bei einer Vorrichtung gemäß Anspruch 15 erhält man bei dieser Feinpositionierung des Gewirkstückendes eine automatische Berücksichtigung des Radius des Gewirkwickels bei der Bestimmung des Restdrehwinkels für den auf den Aufwickeldorn arbeitenden Antrieb.

Nachstehend wird die Erfindung anhand von Ausführungsbeispielen unter Bezugnahme auf die Zeichnung näher erläutert. In dieser zeigen:
- Figur 1:: eine schematische Aufsicht auf eine Maschine zum Herstellen von Ganzmetall-Federkissen;
- Figur 2:: einen transversalen Schnitt durch eine Aufwickelstation der in Figur 1 gezeigten Maschine;
- Figur 3:: einen axialen Schnitt durch die Aufwickelstation nach Figur 2 längs der dortigen Schnittlinie III-III;
- Figuren 4 und 5:: ähnliche Schnitte wie Figur 2, in welchen die letzten beiden Phasen des Aufwickelvorganges wiedergegeben sind;
- Figur 6:: ein Blockschaltbild einer Steuerung für die Aufwickelstation der Maschine nach Figur 1;
- Figur 7:: einen longitudinalen Schnitt durch die Hauptteile einer Preßstation der in Figur 1 gezeigten Maschine;
- Figur 8:: einen longitudinalen Schnitt durch eine kombinierte Aufwickel/Preßstation; und
- Figur 9:: eine axiale Aufsicht auf das antriebsseitige Ende des Aufwickeldornes der kombinierten Station nach Figur 8 und einen transversalen Halbschnitt durch den Arbeitsabschnitt des Aufwickeldornes.

In Figur 1 ist mit 10 ein Maschinenbett bezeichnet, welches eine insgesamt mit 12 bezeichnete Aufwickelstation trägt, in welcher in der Praxis 1-2 m lange gaufrierte Gewirkstücke aus Federdraht zu einem Gewirkwickel mit einem Durchmesser von beispielsweise 4 cm und einer Höhe von beispielsweise 5 cm gewickelt wird und das Gewirkstückende durch Mikroschweissungen am Wickel befestigt wird. Wickelhülsen 14, in denen dieses Aufwickeln und Schließen der Gewirkwickel in nachstehend näher beschriebener Weise erfolgt, sind an Armen 16 eines insgesamt mit 18 bezeichneten Schrittschalttisches 18 befestigt, der durch einen Antrieb 20 in Schritten von 90° um eine horizontale Achse bewegbar ist.

Das Maschinenbett 10 trägt ferner eine insgesamt mit 22 bezeichnete Preßstation, die der Aufwickelstation 12 bezüglich der Achse des Schrittschalttisches 18 gegenüberliegt und in welcher die Gewirkwickel zu einem Federkissen axial zusammengestaucht werden, dessen Höhe in etwa die Hälfte der Ausgangshöhe des Wickels beträgt.

Nunmehr werden unter Bezugnahme auf die Figuren 1-5 Einzelheiten der Aufwickelstation 12 beschrieben:

Ein Wickelantrieb 24 treibt einen insgesamt mit 26 bezeichneten Aufwickeldorn an. Dieser hat einen Flansch 28, der unter Spiel vom einen Ende her etwas in die in der Aufwickelstation jeweils stehende Wickelhülse 14 eingreifen kann, wie in Figur 3 wiedergegeben. Ein vorderer Wickelabschnitt 30 des Aufwickeldornes 26 erstreckt sich im wesentlichen durch die gesamte Wickelhülse 14 und trägt auf seiner Mantelfläche vier Sätze von Mitnehmdrähten 32, die in Wickelrichtung (Pfeil 34) angestellt sind.

In der Umfangswand der beidseitig offenen Wickelhülsen 14, die stumpf an die zugehörigen Arme 16 angesetzt sind, ist ein Zuführfenster 36 vorgesehen. Dessen unten liegende Begrenzungsfläche 38 liegt etwas höher als die oberste Mantellinie des Wickelabschnitts 30, so daß das freie Ende eines Gewirkstückes 40 beim freitragenden Vorschieben über die Begrenzungsfläche 38 hinweg oberhalb des Wickelabschnittes 30 in die Bahn der in Richtung des Pfeiles 34 umlaufenden Mitnehmdrähte 32 gerät und so vom Aufwickeldorn 26 mitgenommen wird. Die obere Begrenzungsfläche 42 des Zuführfensters 36 verläuft tangential zur Innenfläche der Wickelhülse 14.

Zum definierten Zuführen des Gewirkstückes 40 ist eine Zuführschiene 44 vorgesehen, die eine Bodenwand 46 und seitliche Führungswände 48 aufweist. Beim Schienenende ist ein transversaler runder Führungsstab 50 vorgesehen, der zusammen mit einer vor ihm liegenden transversalen Leiste 52 einen Einführtrichter für das Gewirkstück 40 bildet und das Gewirkstück auf der Bodenwand 46 hält, so daß es eine definierte Lage zu einer Lichtschranke 54 einnimmt, die ein in die Bodenwand 46 eingelassenes Sendeteil 56 und ein fluchtend in der Leiste 52 angeordnetes Empfängerteil 58 umfaßt.

In Figur 2 ist die Bahn der äußersten Mantellinie der Wickelhülse 14 durch einen gestrichelten Kreis 60 angedeutet, die Bahn der innersten Mantellinie durch einen gestrichelten Kreis 62. Wie aus Figur 2 ersichtlich, ist die Stirnfläche der Zuführschiene 44 tangential zum Kreis 60 angeordnet. Ihr im wesentlichen gegenüberliegend ist tangential zum Kreis 62 eine insgesamt mit 64 bezeichnete Schweißeinrichtung vorgesehen. Diese umfaßt drei in Bohrungen 66 eines Gehäuses 68 verschiebbare Schweißelektroden 70, die jeweils über eine Isolierhülse 72 in der zugeordneten Bohrung 66 geführt sind. Bei in der Aufwickelstation 12 stehender Wickelhülse 14 fluchten Bohrungen 74 der Wickelhülse mit den Bohrungen 66, so daß die Enden der Schweißelektroden 70 gegen die Oberfläche des in der Wickelhülse 14 erzeugten Gewirkwickels 76 gefahren werden können, wobei das Ende der Schweißelektroden 70 in den Bohrungen 74 ähnlich geführt ist wie in den Bohrungen 66.

Die Schweißelektroden 70 sind durch nicht gezeigte Federn vorgespannt, so daß sie beim Schweißen nach Erweichen des Gewirkmateriales elastisch nachgestellt werden.

Die Schweißelektroden 70 arbeiten mit einer zylindrisch gekrümmten Gegenelektrode 78 zusammen, die von einer Elektrodenwelle 80 getragen ist, wie insbesondere aus Figur 3 ersichtlich. Die Elektrodenwelle 80 ist mit einem Flansch 82 versehen, der das rechts gelegene Ende der Wickelhülse 14 ähnlich verschließt, wie dies der Flansch 28 für das links gelegene Hülsenende tut. Mittig ist der Flansch 82 mit einer Vertiefung 84 ausgebildet, in welche das Ende des Wickelabschnittes 30 unter Spiel eingreifen kann.

Die Gegenelektrode 78 ist über den größten Teil des Aufwickelvorganges unter dem Zuführfenster 36 geparkt, wie dies die Figuren 2 und 3 zeigen.

Durch eine vor der Lichtschranke 54 liegende zweite Lichtschranke 86 wird ein Elektrodenantrieb 88 angesteuert, der auf die Elektrodenwelle 80 arbeitet. Die Lage der zweiten Lichtschranke 86 ist so gewählt, daß nach In-Umlauf-Versetzen der Gegenelektrode 78 (ebenfalls im Sinne des Pfeiles 34) gerade eine volle Anzahl von Gewirklagen über die Gegenelektrode 78 gewickelt wird und das Ende des Gewirkstückes 40 um die Größe der Schweißpunkte hinter der Mitte der Gegenelektrode 78 liegt. Damit wird wirklich das äusserste Ende des Gewirkstückes 40 am Gewirkwickel 40 festgelegt, und man hat keine abstehenden Enden, die eine spätere Handhabung des Gewirkwickels, aber auch des fertigen Federkissens, beeinträchtigen würden. Einzelheiten der Steuerung des Elektrodenantriebes 88 werden später unter Bezugnahme auf Figur 6 beschrieben.

Wie Figur 1 zeigt, sitzt der Wickelantrieb 24 auf einem ersten parallel zur Achse des Schrittschalttisches 18 verfahrbaren Schlitten 90, der durch einen doppelt wirkenden hydraulischen Arbeitszylinder 92 bewegt wird. Ähnlich sitzt der Elektrodenantrieb 88 auf einem Schlitten 94, der durch einen doppelt wirkenden Arbeitszylinder 96 bewegt wird. Durch entsprechende Beaufschlagung der Arbeitszylinder 92, 96 lassen sich somit der Aufwickeldorn 26 und die Gegenelektrode 78 in axialer Richtung aus dem in der in der Aufwickelstation 12 stehenden Wickelhülse 14 erzeugten Gewirkwickel in axialer Richtung herausziehen, und anschließend kann diese Wickelhülse 14 durch den Schrittschalttisch 18 zunächst in eine 90°-Zwischenstellung und anschließend in eine 180°-Preßstellung bewegt werden.

Um die Reibung zwischen der feststehenden Wickelhülse 14 und der Außenfläche des umlaufenden Gewirkwickels 76 zu verkleinern, kann man die Innenfläche der Wickelhülse mit eng benachbarten halbrunden Gleitrippen 98 versehen, wie in Figur 1 dargestellt.

Mit jedem Weiterschalten des Schrittschalttisches 18 kommt eine leere Wickelhülse 14 in die Aufwickelstation 12, und durch entsprechende Druckbeaufschlagung der Arbeitszylinder 92, 96 werden jeweils Aufwickeldorn 26 und Gegenelektrode 78 axial ins Innere der jeweiligen Wickelhülse 14 eingefahren, so daß man jeweils zu Beginn eines Wickelvorganges die in den Figuren 2 und 3 gezeigten Ausgangsverhältnisse hat.

Wie aus Figur 6 ersichtlich, ist der Wickelantrieb 24 über einen steuerbaren Schalter 102 mit einer Netzleitung 104 verbindbar, um den Aufwickeldorn 26 in Richtung des Pfeiles 34 in Drehung zu versetzen. Die Steuerung des Schalters 102 erfolgt vom "1"-Ausgang einer bistabilen Kippschaltung 106 her, deren Setzausgang "S" mit dem Ausgang der ersten Lichtschranke 54 verbunden ist. In Figur 6 sollen alle durch Flanken triggerbare Bauelemente auf ansteigende Signalflanken ansprechende Bauelemente sein.

Das Ausgangssignal der zweiten Lichtschranke 86 wird auf den Setzeingang einer weiteren bistabilen Kippschaltung 108 gegeben, deren "1"-Ausgang mit der Steuerklemme eines weiteren Schalters 110 verbunden ist. Über letzteren ist der Elektrodenantrieb 88 mit der Netzleitung 104 verbindbar. Das Anhalten von Wickelantrieb 24 und Elektrodenantrieb 88 erfolgt gleichzeitig durch Rücksetzen der beiden bistabilen Kippschaltungen 106 und 108 in Abhängigkeit von der abfallenden Signalflanke der Lichtschranke 54 durch einen speziell ausgebildeten digitalen Restwinkelsteuerkreis 112.

Der Restwinkelsteuerkreis 112 ist an einen mit dem Wickelantrieb 24 zusammenarbeitenden, für ein vorgegebenes Winkelinkrement jeweils einen Impuls abgebenden Drehmelder 114 angeschlossen, dessen Ausgangssignal über ein UND-Glied 116 auf einen Hilfszähler 118 gegeben wird.

Eine kleine Strecke vor der Lichtschranke 54 ist eine weitere Lichtschranke 120 vorgesehen, deren Ausgangssignal über einen Inverter 122 mit der Setzklemme einer bistabilen Kippschaltung 124 verbunden ist. Deren "1"-Ausgang steuert die zweite Klemme des UND-Gliedes 116 an. Zugleich mit den Setzen der Kippschaltung 124 wird auch der Hilfszähler 118 auf Null zurückgestellt.

Zur eigenen Rückstellung ist die Kippschaltung 124 über einen Inverter 126 mit dem Ausgangssignal der Lichtschranke 54 beaufschlagt. Der jeweils erhaltene Stand im Hilfszähler 118 entspricht somit derjenigen Anzahl von Winkelinkrementen des Wickelantriebes 24, die zum Bewegen des Gewirkstückendes von der Lichtschranke 120 zur Lichtschranke 54 erforderlich waren. Diese Anzahl ist abhängig vom jeweiligen Radius des Gewirkwickels 76. Aus dieser Anzahl kann nun mit besserer Genauigkeit berechnet werden, um wieviele Winkelschritte der Wickelantrieb 24 noch weiter bewegt werden muß, damit das Ende des Gewirkstückes 40 unmittelbar vor den Schweißelektroden 70 zu liegen kommt.

Diese Umrechnung erfolgt digital so, daß man mit dem Ausgangssignal des Hilfszählers 118 einen Korrekturspeicher 128 ansteuert, in welchem die entsprechenden Winkelwerte zuvor abgelegt wurden. Der jeweils zutreffende Restwinkelwert wird als Inkrement-Anzahl auf die Voreinstellklemmen PR eines Zählers 130 gegeben. Die Aktivierung des Korrekturspeichers 128 und des Zählers 130 erfolgt über Verzögerungsglieder 132, 134 vom "0"-Ausgang der Kippschaltung 124 her.

Durch das Ausgangssignal des Verzögerungsgliedes 134 wird gleichzeitig ein UND-Glied 136 durchgeschaltet, über welches die Ausgangsimpulse des Drehmelders 114 auf eine Abwärtszählklemme des Zählers 130 gegeben werden. Das Ausgangssignal an der Vorzeichen-Klemme S des Zählers 130 kann dann über einen Inverter 138 zum Rückstellen der bistabilen Kippschaltungen 106 und 108 verwendet werden. Nun liegt das Gewirkstückende kurz vor den Schweißelektroden 70.

Durch das "0"-Ausgangssignal der bistabilen Kippschaltung 106 wird zugleich über einen Verzögerungskreis 140, dessen Periode etwas länger ist als die zum Festschweißen des Gewirkstückendes am Gewirkwickel benötigte Zeit, eine monostabile Kippschaltung 142 angestoßen. Diese steuert einen Schalter 144 an, über den eine zweite Speiseklemme des Wickelantriebes 24 mit der Netzleitung 104 verbindbar ist, bei deren Beaufschlagung der Wickelantrieb 24 in dem Pfeil 34 entgegengesetzter Richtung angetrieben wird. In dieser Drehrichtung arbeiten sich die Mitnehmdrähte 32 aus dem Gewirkwickel 76 heraus. Die Periode der Kippschaltung 142 entspricht der zum Herausziehen des Aufwickeldornes 26 aus dem Gewirkwickel benötigten Zeit.

Das Ausgangssignal der monostabilen Kippschaltung 142 wird auf einer Leitung 146 bereitgestellt, um ein gleichzeitiges gegensinniges axiales Herausziehen von Aufwickeldorn 26 und Gegenelektrode 78 aus dem Gewirkwickel 76 durch entsprechende Druckbeaufschlagung der Arbeitszylinder 92, 96 herbeizuführen.

Wie aus den Figuren 1 und 7 ersichtlich, fluchtet in der Preßstation 22 eine Wickelhülse 14 jeweils mit einer Preßhülse 148 derart, daß die Innenflächen beider Hülsen bündig ineinander übergehen. Die Preßhülse 148 ist durch eine Halterung 150 fest mit dem Maschinenbett 10 verbunden. Ihr Boden wird durch einen Schieber 152 gebildet, der in rahmenfesten Führungsnuten 154 läuft.

Durch den Schieber 152 ist ein Preßdorn 156 geführt, der mit der Kolbenstange 158 eines doppelt wirkenden Arbeitszylinders 160 verbunden ist.

Ein Preßstempel 162 ist durch die Wickelhülse 14 in die Preßhülse 148 hineinbewegbar und schiebt hierbei den Gewirkwickel 76 in die Preßhülse 148 und auf den Preßdorn 156. Der Preßstempel 162 hat eine mittige Bohrung 164, in welche der Preßdorn 156 hineinlaufen kann. Beim weiteren Vorschieben des Preßstempels 162 durch den zugeordneten Preßzylinder 166 wird der Gewirkwickel 76 zwischen dem Schieber 152 und der Stirnfläche des Preßstempels 162 zusammengedrückt.

Nach Aufrechterhalten der Preßzeit über eine vorgegebene Zeitspanne hinweg wird dann der Preßzylinder 166 entlastet und der Preßdorn 156 durch den Arbeitszylinder 160 aus dem fertigen Federkissen herausgezogen, welches in Figur 7 gestrichelt bei 168 angedeutet ist. Das Zurückfahren des Preßdorns 156 erfolgt bis hinter den Schieber 152, so daß letzterer anschließend in zur Zeichenebene von Figur 7 senkrechter Richtung durch einen doppeltwirkenden Arbeitszylinder 170 (vgl. Fig. 1) weggefahren werden kann. Durch weiteres Vorschieben des Preßstempels 162 wird dann das fertige Federkissen aus der Preßhülse 148 ausgestoßen und gelangt auf eine Abgaberutsche 172.

Danach wird der Preßstempel 162 wieder in die in Figur 7 gezeigte Ausgangsstellung zurückbewegt, ebenso der Schieber 152 und der Preßdorn 156. Danach kann eine weitere Wickelhülse 14 mit einem weiteren Gewirkwickel 76 in die Preßstation 22 bewegt werden.

In Figur 7 sind die Schweißstellen, mit denen das Gewirkstückende am Gewirkwickel festgelegt sind, schematisch durch Kreuze angedeutet.

Bei einer abgewandelten Vorrichtung zur Herstellung von Federkissen, deren wichtigste Teile in Figur 8 wiedergegeben sind, erfolgt das Wickeln, Verschweißen und Pressen in einer einzigen Arbeitsstation. Vorrichtungsteile, die obenstehend unter Bezugnahme auf die Figuren 1-7 schon in vergleichbarer Funktion erläutert wurden, sind wieder mit denselben Bezugszeichen versehen und werden nicht nochmals detailliert beschrieben.

Die Wickelhülse 14 ist nunmehr aus elektrisch isolierendem Material, z.B. einem Keramikmaterial hergestellt und über Bolzen 174 direkt mit der Preßhülse 148 verbunden.

Der Aufwickeldorn 26 hat einen Schaftabschnitt 176, der drehbar durch den Preßstempel 162 hindurchgeführt ist, und der Preßdorn 156 ist direkt an den Aufwickeldorn 26 angeformt.

Die Bohrung 164 hat einen größeren Durchmesser aufweisenden hinteren Bohrungsabschnitt 178, welcher die federnden Mitnehmdrähte 32 unter Spiel aufnehmen kann, während ein die Preßfläche abstützender zum Preßdorn 156 passender Bohrungsabschnitt 180 nur kurze axiale Abmesssung aufweist.

Ein Drehantrieb für den Aufwickeldorn 26 sitzt hinter dem Preßstempel 162 und ist wieder ähnlich auf einem Schlitten gelagert, wie in Figur 1 dargestellt.

Bezüglich des Aufwickelns eines Gewirkstückes arbeitet die kombinierte Wickel/Preßstation nach Figur 8 gleich wie oben beschrieben. Das Festschweißen des Gewirkstückendes erfolgt aber durch die über der Zeichenebene zu denkende Schweißeinrichtung 64 ohne separate Gegenelektrode. Als Gegenelektrode dienen die unteren Lagen des Gewirkwickels in Verbindung mit dem Aufwickeldorn 26. Da die Wickelhülse 14 elektrisch nicht leitend ist, hat man auch so einen definierten Strom von den Schweißelektroden weg in radialer Richtung.

Ist der Gewirkwickel 76 fertig, wird bei der Vorrichtung nach Figur 8 einfach der Preßstempel 162 gegen den Schieber 152 bewegt. Ist der Gewirkwickel ausreichend kompaktiert, wird der Wickelantrieb in Figur 8 nach links bewegt, wodurch der Preßdorn 156 aus dem Schieber 152 und dem fertigen Federkissen herausgezogen wird. Danach wird der Schieber 152 weggefahren und das Federkissen durch weiteres Vorschieben des Preßstempels 162 ausgestoßen.

Man erkennt, daß der axiale Hub des den Wickelantrieb tragenden Schlittens hier nur kleiner zu sein braucht, nämlich etwas größer als die axiale Abmessung des fertigen Federkissens. Auch wird ein präzise Winkelstellungen anfahrender Schrittschalttisch nicht benötigt.

Um das Hinwegfahren des Preßstempels 162 über den Aufwickeldorn 26 zu erleichtern, kann man die Mitnehmdrähte 32 auch im wesentlichen in die Oberfläche des Aufwickeldornes 26 einfahrbar machen, wie Figur 9 zeigt. Die Mitnehmdrähte 32 sind tangential weglaufend von einer Stellwelle 182 getragen und durchsetzen Verkippungen ermöglichende Öffnungen oder Schlitze 184 in dem nun hohl ausgebildeten Aufwickeldorn 26. Die Stellwelle 182 ist mit dem Wickelantrieb verbunden und nimmt über eine in Winkelrichtung wirkende Totgangverbindung 186 den Aufwickeldorn 26 mit. Bei Drehung der Stellwelle 182 in Richtung des Pfeiles 34 werden die Mitnehmdrähte 32 automatisch ausgefahren, bei Drehen der Stellwelle 182 in entgegengesetzter Richtung automatisch eingezogen. Normalerweise reicht die Reibung zwischen Gewirkwickel 76 und Wickelhülse 14 bzw. die Trägheit des Aufwickeldornes 26 für das Umstellen der Totgangverbindung aus. Falls nicht, kann das getriebene Teil der Totgangverbindung durch eine zusätzliche Bremse 188, die eine nur beim Umschalten erregte Magnetbremse sein kann, gebremst werden.

In Abwandlung des Ausführungsbeispieles nach Figur 8 kann man die Mikroschweißungen auch durch Mikroflammen erzeugen, die durch die Bohrungen 74 gegen das Ende des Gewirkwickels 76 gerichtet werden. Diese Mikroflammen können entweder durch Verbrennung von Gas erzeugte Flammen oder zwischen zwei Elektroden unterhaltene Lichtbögen sein.

## Patentansprüche

1. Vorrichtung zum Herstellen von Ganzmetall-Federkissen aus aus metallischen Draht hergestellten Gewirkstücken, mit
a) einer Aufwickelstation (12), die aufweist:
aa) einen mit Mitnehmmitteln (32) versehenen, mit einem Wickelantrieb (24) verbundenen Aufwickeldorn (26),
ab) mindestens eine offene Wickelhülse (14), die koaxial zum Aufwickeldorn (26) angeordnet ist und in deren Umfangswand ein Zuführfenster (36) für das aufzuwickelnde Gewirkstück (40) vorgesehen ist,
ac) eine Befestigungseinrichtung (64) zum Festlegen des Gewirkstückendes am Gewirkwickel (76), und
ad) Abstreifmittel (90, 92) zum Abstreifen eines fertigen Gewirkwickels (76) vom Aufwickeldorn (26);
b) einer Preßstation (22), die aufweist:
ba) eine Preßhülse (148) mit durchbrechungsfreier Umfangswand, deren Innendurchmesser dem Innendurchmesser der Wickelhülse (14) im wesentlichen entspricht und der ein Hülsenboden (152) zugeordnet ist,
bb) einen zentralen Preßdorn (156), dessen Durchmesser dem Durchmesser des Aufwickeldornes (26) im wesentlichen entspricht,
bc) einen Preßstempel (162) mit einer über den Preßdorn (156) bewegbaren zentralen Bohrung (164) und
bd) Ausstoßmittel (162) zum Ausstoßen eines durch Zusammenpressen eines Gewirkwickels (76) erhaltenen Federkissens (168) aus der Preßhülse (148); und mit
c) Mitteln (18; 174) zum axialen Ausfluchten von Wickelhülse (14) und Preßhülse (148).

2. Vorrichtung nach Anspruch 1, dadurch gekennzeichnet, daß Wickelhülse (14) und Preßhülse (148) fest miteinander verbunden (174) sind.

3. Vorrichtung nach Anspruch 2, dadurch gekennzeichnet, daß der Preßdorn (156) vom Aufwickeldorn (26) getragen ist.

4. Vorrichtung nach Anspruch 3, dadurch gekennzeichnet, daß ein Schaftabschnitt (176) des Aufwickeldorns (26) durch den Preßstempel (162) drehbar hindurchgeführt ist.

5. Vorrichtung nach einem der Ansprüche 2-4, dadurch gekennzeichnet, daß die Befestigungseinrichtung (64) eine elektrische Mikroschweißeinrichtung ist, daß die Wickelhülse (14) aus elektrisch nicht oder schlecht leitendem Material gefertigt ist oder auf ihrer Innenseite mit einem solchen Material beschichtet ist, und daß der Aufwickeldorn (26) als Gegenelektrode für Schweißelektroden (70) der Mikroschweißeinrichtung (64) geschaltet ist.

6. Vorrichtung nach einem der Ansprüche 2-5, dadurch gekennzeichnet, daß die Befestigungseinrichtung eine thermische Schweißeinrichtung ist, z.B. einen Laser, Mikrogasflammen oder Lichtbogenstrecken umfaßt.

7. Vorrichtung nach einen der Ansprüche 2-6, dadurch gekennzeichnet, daß die Mitnehmmittel (32) zwischen einer über den Aufwickeldorn (26) überstehenden Arbeitsstellung und einer zurückgefahrenen Ruhestellung bewegbar sind.

8. Vorrichtung nach Anspruch 7, dadurch gekennzeichnet, daß der Aufwickeldorn (26) hohl ist und in ihm eine Stellwelle (182) verläuft, die über eine in Winkelrichtung arbeitende Totgangverbindung (186) mit dem Aufwickeldorn (26) verbunden ist und die die Mitnehmmittel bildende Drahtstücke (34) trägt, welche verkippbar durch Öffnungen (184) oder Schlitze des Aufwickeldornes (26) bewegbar sind.

9. Vorrichtung nach Anspruch 1, dadurch gekennzeichnet, daß die Wickelhülsen (14) von einem Schrittschalttisch (18) getragen sind.

10. Vorrichtung nach Anspruch 9, dadurch gekennzeichnet, daß die Zuführfenster (36) der Wickelhülsen (14) in einem im wesentlichen parallel zu der Wickelhülsenbahn (60) stehenden Abschnitt der Umfangswand der Wickelhülsen (14) vorgesehen sind.

11. Vorrichtung nach Anspruch 9 oder 10, dadurch gekennzeichnet, daß die Befestigungseinrichtung (64) seitlich außerhalb der Wickelhülsenbahn (60, 62) angeordnet ist, vorzugsweise dem Zuführfenster (36) gegenüberliegend.

12. Vorrichtung nach Anspruch 10 oder 11, dadurch gekennzeichnet, daß die Befestigungseinrichtung (64) eine Mikroschweißeinrichtung ist und eine zwischen die obersten Lagen des Gewirkwickels (76) wickelbare Gegenelektrode (78) in der einen axialen Richtung und der Aufwickeldorn (26) in der anderen axialen Richtung aus der Wickelhülse (14) herausziehbar (90-96) sind.

13. Vorrichtung nach Anspruch 13, gekennzeichnet durch einen Elektrodenantrieb (88) zum Drehen der Gegenelektrode (78) in Wickelrichtung (34), der gestartet wird durch einen Gewirkstückendefühler (86), der um die Länge der über die Gegenelektrode (78) zu wickelnden Gewirklagen vor dem Auflaufpunkt des Gewirkstückes auf den Gewirkwickel (76) angeordnet ist, oder durch einen Komparator gestartet wird, welcher das Ausgangssignal eines Fühlers erhält, der ein der Länge des auf dem Wickel aufgewickelten Teiles des Gewirkstückes (40) bereitstellt.

14. Vorrichtung nach Anspruch 13, gekennzeichnet durch einen zweiten Gewirkstückendefühler (54), der in unmittelbarer Nachbarschaft des Zuführfensters (36) der Wickelhülse (14) raumfest angeordnet ist oder von der Wickelhülse (14) getragen ist und dessen Ausgangssignal zur Steuerung des Anhaltens des Elektrodenantriebes (88) verwendet wird.

15. Vorrichtung nach Anspruch 14, dadurch gekennzeichnet, daß der zweite Gewirkstückendefühler (54) und ein dritter Gewirkstückendefühler (120) unmittelbar vor dem Zuführfenster (36) der Wickelhülse (14) angeordnet sind und durch deren Ausgangssignale ein Hilfszähler (118) aktiviert bzw. desaktiviert wird, der mit dem Ausgangssignal eines mit dem Aufwickeldorn (26) zusammenarbeitenden digitalen Winkelgebers (114) beaufschlagt ist, daß mit dem nach Passieren des Gewirkstückendes an diesen beiden Gewirkstückendefühlern anstehenden Ausgangssignal des Hilfszählers (118) ein Korrekturspeicher (128) adressiert wird, in welchem für die jeweilige Wickelgeometrie und Dicke des Gewirkstückes (40) dem Gewirkstückrest zugeordnete Restwinkelsignale abgelegt sind, und daß das Anhalten des Elektrodenantriebes (88) gesteuert durch das jeweils aus dem Korrekturspeicher (128) ausgelesene Restwinkelsignal erfolgt.

## Claims

1. Device for manufacturing all-metal spring cushions from knitted pieces made from metal wire, having
a) a coiling station (12) which comprises:
aa) a coiling spindle (26) which is provided with engaging means (32) and is connected to a coiling drive (24),
ab) at least one open coiling sleeve (14) which is arranged coaxially with the coiling spindle (26) and in the circumferential wall of which there is a provided a feed window (36) for the knitted piece (40) to be coiled,
ac) a fastening device (64) for securing the end of the knitted piece to the knitted coil (76), and
ad) stripping means (90, 92) for stripping a finished knitted coil (76) from the coiling spindle (26);
b) a pressing station (22) which comprises:
ba) a pressing sleeve (148) having a circumferential wall with no openings, the internal diameter of which pressing sleeve substantially corresponds to the internal diameter of the coiling sleeve (14), and with which pressing sleeve a sleeve base (152) is associated,
bb) a central pressing pin (156), the diameter of which substantially corresponds to the diameter of the coiling spindle (26),
bc) a pressing ram (162) having a central bore (164) which is movable over the pressing pin (156), and
bd) ejection means (162) for ejecting a spring cushion (168), obtained by compressing a knitted coil (76), from the pressing sleeve (148); and having
c) means (18; 174) for axially aligning the coiling sleeve (14) and the pressing sleeve (148).

2. Device according to claim 1, characterised in that the coiling sleeve (14) and the pressing sleeve (148) are firmly connected (174) to each other.

3. Device according to claim 2, characterised in that the pressing pin (156) is carried by the coiling spindle (26).

4. Device according to claim 3, characterised in that a shaft portion (176) of the coiling spindle (26) extends rotatably through the pressing ram (162).

5. Device according to any one of claims 2 to 4, characterised in that the fastening device (64) is an electrical micro-welding device, the coiling sleeve (14) is made of electrically non-conductive or poorly conductive material or is coated with such a material on its inside, and the coiling spindle (26) is connected as the counter-electrode for welding electrodes (70) of the micro-welding device (64).

6. Device according to any one of claims 2 to 5, characterised in that the fastening device is a thermal welding device, for example a laser, micro gas flames or arcs.

7. Device according to any one of claims 2 to 6, characterised in that the engaging means (32) are movable between a working position, in which they project above the coiling spindle (26), and a retracted, resting position.

8. Device according to claim 7, characterised in that the coiling spindle (26) is hollow and there extends inside it an operating shaft (182) which is connected to the coiling spindle (26) via a dead travel connection (186) operating in angular direction and which carries the pieces of wire (34) forming the engaging means, which pieces of wire are movable in a tilting manner through openings (184) or slots in the coiling spindle (26).

9. Device according to claim 1, characterised in that the coiling sleeves (14) are carried by a stepping table (18).

10. Device according to claim 9, characterised in that the feed windows (36) of the coiling sleeves (14) are provided in a portion of the circumferential wall of the coiling sleeves (14) that is substantially parallel to the path (60) of the coiling sleeves.

11. Device according to claim 9 or 10, characterised in that the fastening device (64) is arranged laterally outside the path (60, 62) of the coiling sleeves, preferably opposite the feed window (36).

12. Device according to claim 10 or 11, characterised in that the fastening device (64) is a micro-welding device and a counter-electrode (78) that can be wrapped between the topmost layers of the knitted coil (76) can be withdrawn (94, 96) from the coiling sleeve (14) in the one axial direction and the coiling spindle (26) can be withdrawn (90, 92) from the coiling sleeve (14) in the other axial direction.

13. Device according to claim 13, characterised by an electrode drive (88) for turning the counter-electrode (78) in the coiling direction (34), which drive is started by a sensor (86) for the end of the knitted piece, which sensor (86) is arranged upstream of the point where the knitted piece begins to run onto the knitted coil (76) by the length of the knitted layers that are to be wound over the counter-electrode (78), or is started by a comparator which receives the output signal of a sensor which provides a signal corresponding to the length of the part of the knitted piece (40) wound onto the coil.

14. Device according to claim 13, characterised by a second sensor (54) for the end of the knitted piece, which sensor (54) is arranged in stationary manner in the immediate vicinity of the feed window (36) of the coiling sleeve (14) or is carried by the coiling sleeve (14) and the output signal of which is used to control the stopping of the electrode drive (88).

15. Device according to claim 14, characterised in that the second sensor (54) for the end of the knitted piece and a third sensor (120) for the end of the knitted piece are arranged immediately upstream of the feed window (36) of the coiling sleeve (14), and the output signals thereof respectively activate and deactivate an auxiliary counter (118) to which there is applied the output signal of a digital shaft encoder (114) that cooperates with the coiling spindle (26), in that the output signal of the auxiliary counter (118) that is obtained when the end of the knitted piece passes those two sensors for the end of the knitted piece is used to address a correction memory (128) in which remaining angle signals assigned to the remainder of the knitted piece for the particular coil geometry and thickness of the knitted piece (40) are stored, and in that the stopping of the electrode drive (88) is effected under the control of the particular remaining angle signal read from the correction memory (128).

## Revendications

1. Dispositif de fabrication de coussins ou paliers de ressort entièrement métalliques, constitués d'éléments tricotés réalises en fil métallique, **avec**
a) un poste d'enroulement (12), qui présente :
i) un mandrin d'enroulement (26), pourvu de moyens entraîneurs (32) et relié à un entraînement de bobinage (24),
ii) au moins un tube de bobinage ouvert (14), qui est disposé coaxialement au mandrin d'enroulement (26) et dans la paroi circonférentielle duquel est prévue une fenêtre d'alimentation (36) pour l'élément tricoté (40) à enrouler,
iii) un dispositif de fixation (64) pour fixer l'extrémité de l'élément tricoté sur la bobine de matière tricotée (76),
iv) et des moyens d'enlèvement (90, 92) pour dégager une bobine tricotée achevée (76) du mandrin d'enroulement (26) ;
b) un poste de pressage (22), qui présente :
i) un tube de pressage (148) à paroi circonférentielle dépourvue de découpures, dont le diamètre intérieur correspond sensiblement au diamètre intérieur du tube de bobinage (14) et auquel est associé un fond de tube (152),
ii) un mandrin de pressage central (156), dont le diamètre correspond pour l'essentiel au diamètre du mandrin d'enroulement (26),
iii) un piston de pressage (162) avec un perçage central (164) déplaçable sur le mandrin de pressage (156),
iv) et un moyen d'expulsion (162) pour expulser du tube de pressage (148) le coussin ou palier de ressort (168) obtenu par compression d'une bobine tricotée (76) ;
c) et avec des moyens (18 ; 174) pour l'alignement axial du tube de bobinage (14) et du tube de pressage (148).

2. Dispositif selon la revendication 1, **caractérisé** en ce que le tube de bobinage (14) et le tube de pressage (148) sont fixement assemblés (174) l'un à l'autre.

3. Dispositif selon la revendication 2, **caractérisé** en ce que le mandrin de pressage (156) est porté par le mandrin d'enroulement (26).

4. Dispositif selon la revendication 3, **caractérisé** en ce qu'un tronçon d'arbre (176) du mandrin d'enroulement (26) traverse à rotation le piston de pressage (162).

5. Dispositif selon une des revendications 2 à 4, **caractérisé** en ce que le dispositif de fixation (64) est un dispositif de micro-soudage électrique, en ce que le tube de bobinage (14) est réalisé en un matériau électriquement non ou mauvais conducteur ou est revêtu sur sa face intérieure d'un tel matériau, et en ce que le mandrin d'enroulement (26) est branché en contre-électrode pour des électrodes de soudage (70) du dispositif de micro-soudage (64).

6. Dispositif selon une des revendications 2 à 5, **caractérisé** en ce que le dispositif de fixation est un dispositif de soudage thermique, qui comprend par exemple un laser, des flammes de gaz de micro-soudage ou des arcs électriques.

7. Dispositif selon une des revendications 2 à 6, **caractérisé** en ce que les moyens entraîneurs (32) peuvent être déplacés entre une position de travail dépassant du mandrin d'enroulement (26) et une position de repos rentrée.

8. Dispositif selon la revendication 7, **caractérisé** en ce que le mandrin d'enroulement (26) est creux et un arbre de commande (182) s'y étend à l'intérieur, qui est relié au mandrin d'enroulement (26) par une liaison à course morte (186) agissant en direction angulaire et qui porte des éléments en fil métallique (32) constituant les moyens entraîneurs, qui peuvent être déplacés en basculement à travers des ouvertures (184) ou des fentes du mandrin d'enroulement (26).

9. Dispositif selon la revendication 1, **caractérisé** en ce que les tubes de bobinage (14) sont portés par une table (18) à transfert circulaire graduel.

10. Dispositif selon la revendication 9, **caractérisé** en ce que les fenêtres d'alimentation (36) des tubes de bobinage (14) sont prévues dans une partie de la paroi circonférentielle des tubes de bobinage (14) qui est sensiblement parallèle à la trajectoire de déplacement (60) des tubes de bobinage.

11. Dispositif selon la revendication 9 ou 10, **caractérisé** en ce que le dispositif de fixation (64) est disposé latéralement en dehors de la trajectoire de déplacement (60, 62) des tubes de bobinage, de préférence en vis-à-vis de la fenêtre d'alimentation (36).

12. Dispositif selon la revendication 10 ou 11, **caractérisé** en ce que le dispositif de fixation (64) est un dispositif de micro-soudage, et une contre-électrode (78) enroulable entre les couches supérieures de la bobine tricotée (76) ainsi que le mandrin d'enroulement (26) peuvent être respectivement retirés (90-96) du tube de bobinage (14) dans une direction axiale et dans l'autre direction axiale.

13. Dispositif selon la revendication 12, **caractérisé** par un entraînement d'électrode (88) pour faire tourner la contre-électrode (78) dans la direction d'enroulement (34), qui est mis en marche par un détecteur (86) d'extrémité d'élément tricoté, qui est disposé devant le point d'arrivée de l'élément tricoté sur la bobine tricotée (76) à une distance égale à la longueur des couches de matière tricotée à enrouler sur la contre-électrode (78), ou qui est mis en marche par un comparateur qui reçoit le signal de sortie d'un détecteur qui indique la longueur de la partie de l'élément tricoté (40) enroulée sur la bobine.

14. Dispositif selon la revendication 13, **caractérisé** par un deuxième détecteur (54) d'extrémité d'élément tricoté, qui est disposé en un lieu fixe au voisinage immédiat de la fenêtre d'alimentation (36) du tube de bobinage (14) ou est porté par le tube de bobinage (14), et dont le signal de sortie est utilisé pour la commande de l'arrêt de l'entraînement d'électrode (88).

15. Dispositif selon la revendication 14, **caractérisé** en ce que le deuxième détecteur (54) d'extrémité d'élément tricoté et un troisième détecteur (120) d'extrémité d'élément tricoté sont disposés juste devant la fenêtre d'alimentation (36) du tube de bobinage (14) et un compteur auxiliaire (118), alimenté par le signal de sortie d'un transmetteur d'angle numérique (114) coopérant avec le mandrin d'enroulement (26), est activé ou désactivé par leurs signaux de sortie, en ce qu'avec le signal de sortie du compteur auxiliaire (118) qui est produit à la suite du passage de l'extrémité de l'élément tricoté devant ces deux détecteurs d'extrémité d'élément tricoté, on adresse une mémoire de correction (128) dans laquelle sont enregistrés, pour la géométrie de bobine respective et l'épaisseur respective de l'élément tricoté (40), des signaux d'angle résiduel associés au reste d'élément tricoté, et en ce que l'arrêt de l'entraînement d'électrode (88) s'effectue sous la commande du signal d'angle résiduel respectivement extrait de la mémoire de correction (128).
